# EUROPÄISCHE PATENTSCHRIFT

(11) **EP 2 288 491 B1**
(45) Veröffentlichungstag und Bekanntmachung des Hinweises auf die Patenterteilung: **21.10.2015**
(21) Anmeldenummer: 09728459.0
(22) Anmeldetag: 30.03.2009
(51) Int. Cl.: B31B 1/74, B31B 29/00

(54) **VORRICHTUNG UND VERFAHREN ZUR HERSTELLUNG VON SÄCKEN AUS SCHLAUCHSTÜCKEN**
APPARATUS AND METHOD FOR PRODUCING SACKS FROM TUBULAR PARTS
DISPOSITIF ET PROCÉDÉ DE FABRICATION DE SACS À PARTIR DE MORCEAUX DE TUYAUX SOUPLES

(30) Priorität: 03.04.2008 DE 102008017444
(43) Veröffentlichungstag der Anmeldung: 02.03.2011
(73) Patentinhaber: Windmöller & Hölscher KG, 49525 Lengerich (DE)
(72) Erfinder: TAUSCH, Carsten, 49080 Osnabrück (DE); HÄGER, Christian, 48488 Emsbüren (DE)
(86) Internationale Anmeldenummer: PCT/EP2009/053742
(87) Internationale Veröffentlichungsnummer: WO 2009/121838

(56) Entgegenhaltungen:
- DE-A1-102006 041 275
- US-A- 3 433 135
- US-A- 4 169 406

## Beschreibung

Die Erfindung betrifft eine Vorrichtung zur Herstellung von Säcken, welche Gewebe aus gereckten Kunststoffbändchen umfassen, nach dem Oberbegriff des Anspruchs 1, und ein Verfahren nach dem Oberbegriff des Anspruchs 12.

Solche Vorrichtungen sind bekannt und schon längere Zeit am Markt erhältlich. Diese Vorrichtungen umfassen in der Regel zunächst eine Vereinzelungsvorrichtung, um einen zugeführten Gewebeschlauch, der zudem beschichtet sein kann, zu Schlauchstücken zu vereinzeln. Diese Schlauchstücke bestehen aus wenigstens zwei übereinander liegenden Materialbahnen. Die Schlauchstücke werden dann von zumindest einer Transportvorrichtung übernommen, um sie in die einzelnen Bearbeitungsstationen zu verbringen. Im Folgenden werden einzelne Stationen aufgeführt und deren Funktion erläutert.
- In der Vorbruchstation werden Formstempel zur Erzeugung einer Falzlinie auf das Schlauchstück abgesenkt. Auf dieser Falzlinie befinden sich später die Eckeinschläge des geöffneten Schlauchbodens. Die Formstempel können zu diesem Zweck auch beheizt werden.
- In der Bodenöffnungsstation wird zumindest ein Ende eines Schlauchstücks aufgezogen, so dass an dieses aufgezogene Ende ein Boden angeformt werden kann. Die Eckeinschläge befinden sich auf den Falzlinien des Schlauchstücks. Aufgrund ihrer geometrischen Form wird die Bodenöffnung auch Bodenrechteck genannt. In der Regel werden beide Enden eines Schlauchstücks auf die gleiche Weise bearbeitet.
- In der Ventilzettelstation wird ein Ventilzettel auf einen zuvor geöffneten Boden des Schlauchstücks gelegt. Durch den Ventilzettel kann später der fertige Sack mithilfe eines geeigneten Füllstutzens befüllt werden.
- In einer so genannten Zulegestation werden Teile der Bodenöffnungen bzw. der Bodenrechtecke, die so genannten Laschen, beidseitig zur Falzkante hin zurückgefaltet. Beide Laschen können mit einander überlappenden, wobei diese Bereiche Laschen miteinander verbunden werden können, was aber in der Praxis oft nicht erfolgt.
- Anschließend wird in der Bodendeckblattstation ein Bodendeckblatt auf dem zugefalteten Boden befestigt, beispielsweise verschweißt. Mit dem Bodendeckblatt werden auch beide Laschen miteinander verbunden.

Die einzelnen Bearbeitungsschritte der oben erwähnten Bearbeitungsstationen werden in der Regel an beiden Enden des Schlauchstücks durchgeführt. Dabei sind diese Stationen in den real existierenden Maschinen auf der Bediener- und Antriebsseite bzgl. der Bearbeitungsstationen gleich aufgebaut. Eine Ausnahme bildet, wie bereits angedeutet, die Ventilstation, die nur für ein Ende der Schlauchstücke vorgesehen ist. Es reicht bekanntlich, pro Sack ein Ventil vorzusehen, über den der Sack befüllt werden kann.

Es ist zu erwähnen, dass nicht alle der aufgezählten Stationen in einer Vorrichtung zur Herstellung von Säcken vorhanden sein müssen. So kann auf eine Vorbruchstation verzichtet werden. Auch Bodendeckblätter müssen nicht immer aufgebracht werden, um einen Sack zu fertigen. Gleichwohl sind weitere Stationen denkbar.

Im Folgenden wird kurz ein Sackherstellungsprozess nach den Maschinen des Standes der Technik erläutert. Da die Maschinen des Standes der Technik auf der Bedien- und Antriebsseite nahezu gleich aufgebaut sind, um gleichzeitig beide Enden des Schlauchstücks bearbeiten zu können, wird in der folgenden Beschreibung nicht näher auf die verschiedenen Maschinenseiten eingegangen. Ein zuvor vereinzeltes Schlauchstück wird quer zu seiner Längsachse mit Hilfe eines geeigneten Transportmittels (beispielsweise Doppelbandförderer) zu einer Vorbruchstation geführt. Dort wird ein Formstempel, senkrecht zur Transportrichtung der Schlauchstücke, auf die Schlauchstücke abgesenkt. Auf der dabei entstandenen Falzkante befinden sich später die Eckeinschläge des geöffneten Sackbodens, der in der darauf folgenden Bodenöffnungsstation geformt wird. In dieser Bodenöffnungsstation werden die beiden Lagen eines Endes des Schlauchstücks auseinander gezogen und aufgeklappt, wobei eine Lage in der Ebene des Schlauchstücks verbleibt oder wieder dorthin gefaltet wird, während die zweite Lage auf die Außenfläche des Schlauchstücks gelegt wird. Die Seitenbereiche des Endes werden dabei automatisch nach innen gefaltet und bilden Eckeinschläge, die eine dreieckige Form aufweisen. Der Bereich, der von beiden Eckeinschlägen eingeschlossen wird, wird als Bodenrechteck oder Bodenquadrat bezeichnet. Der derart geöffnete Boden liegt in der Regel in der Ebene des Schlauchstücks, welches in der Vorrichtung meist horizontal angeordnet ist.

Anschließend wird auf eine Bodenöffnung in der Ventilzettelstation ein Ventil gelegt. Durch dieses Ventil wird später der Sack mit einem geeigneten Füllorgan befüllt. In der folgenden Zulegestation wird die Bodenöffnung des Sackes zugefaltet, indem die Seitenbereiche des Bodenrechtecks zurückgefaltet werden. Dabei können sich Teile dieser Seitenbereiche, die auch als Laschen bezeichnet werden, überlappen. Es können alle sich überlappenden Bereiche miteinander verbunden werden, was die Haltbarkeit des Bodens erhöht. Anschließend wird in der Bodendeckblattstation ein Bodendeckblatt auf dem fertigen Boden befestigt und so der Sack fertig gestellt.

Bei der Herstellung von Säcken können allerdings verschiedene Fehler auftreten, die zu fehlerbehafteten Säcken führen. So kann bereits die Breite der zugeführten Schlauchstücke mängelbehaftet sein. Es kommt vor, dass die Schlauchstücke nicht die gewünschte Breite aufweisen. Insbesondere kommt es bei der Bodenherstellung immer wieder zu Unzulänglichkeiten. Manchmal wird ein Schlauchstück fehlerhaft in die Transportvorrichtung eingezogen, so dass die Vorderkante des Schlauchstücks nicht, wie im Optimalfall, orthogonal zur Transportrichtung des Schlauchstücks liegt. Das hat zur Folge, dass die Böden "schief" an dem Schlauchstück angeformt werden. Auch können immer wieder Materialstauchungen auftreten, so dass der Boden nicht die gewünschte Form aufweist. Schließlich kommt es ab und zu vor, dass auch Ventilzettel oder Bodendeckblätter nicht an den gewünschten Stellen des Bodens angeordnet werden. Die Liste der möglichen Fehler lässt sich beliebig fortsetzen.

Nach deren Herstellung werden alle Säcke gestapelt und abtransportiert, wobei sich fehlerbehaftete Säcke unter den fehlerfreien Säcken befinden. Mit einer visuellen Kontrolle, die naturgemäß sehr subjektiv ist, lassen sich nicht alle fehlerbehafteten Säcke erkennen. Daher besteht das Problem, dass die produzierten und ausgelieferten Säcke insgesamt von geringer Qualität sein können.

Die Aufgabe der vorliegenden Erfindung ist es daher, eine Vorrichtung und ein Verfahren vorzuschlagen, mit der bzw. mit dem sich die Qualität der ausgelieferten Säcke insgesamt steigern lässt.

Eine solche Vorrichtung und ein entsprechendes Verfahren sind bereits aus der DE 10 2006 041275 A1 bekannt.
Diese Vorrichtung umfasst eine Einrichtung zur Überwachung der Geometrie des verschlossenen Bodens. Alternativ oder zusätzlich kann eine Einrichtung zur Überwachung der Breite des Schlauchstücks vorgesehen sein. Mit einer solchen Einrichtung ist es also möglich, die Güte der Säcke objektiv zu beurteilen. Ein als qualitativ minderwertig erkannter Sack kann als solcher markiert und dann mittels einer Ausscheideweiche ausgeschleust werden, so dass letztendlich die Qualität der Säcke, die beispielsweise an einen Kunden ausgeliefert werden, deutlich verbessert ist. Eine Besonderheit des eingangs ausführlich beschriebenen Sackherstellprozesses ist es, dass sowohl das geöffnete Ende des Schlauchstücks als auch der fertige Boden in der Ebene des Schlauchstücks, also in der Regel horizontal, liegt. Daher ist vorgesehen, dass die genannte Einrichtung zur Überwachung an zumindest einer Stelle in der Vorrichtung angeordnet ist, an der das geöffnete Ende, der zugelegte Boden oder auch der fertige Boden in der Ebene des Schlauchstücks liegt.

Die US 3 433 135 offenbart, dass der offene oder geschlossene Boden nach dem Passieren einer der vorgenannten Stationen parallel zu der Ebene liegt, die durch die Ebene des Schlauchstücks festgelegt ist, wobei an dieser Stelle zumindest eine Einrichtung zur Überwachung der Geometrie des offenen Bodenrechtecks, der Eckeinschläge und/oder des verschlossenen Bodens und/oder zur Überwachung der Breite des Sackes vorgesehen ist.

Ein Problem liegt jedoch in der genauen Positionierung der Sensoren, die für die Überwachung der Geometrie verwendet werden.

Die Aufgabe der vorliegenden Erfindung ist es daher, bei variierenden Bodenformaten die Sensoren einfach relativ zu den Böden positionieren zu können. Die Aufgabe wird durch die Merkmale des Anspruchs 1 und diejenigen des Anspruchs 12 gelöst.

Erfindungsgemäß wird ein Boden, also ein Ende des Schlauchstücks, von wenigstens zwei Sensoren überwacht. Bevorzugt überwachen diese Sensoren die Breite des Bodens und melden, bevorzugt einer Rechen- und Steuereinrichtung, einen Fehler, wenn die Sollbreite überschritten wird. Die Sensoren werden dazu gemäß der Sollbreite positioniert und überwachen dann, ob Sackmaterial zwei überwachte Linien überschreiten. Detektiert also ein Sensor Material, ist diese Linie überschritten und der Boden und damit der Sack werden als fehlerhaft erkannt. Die Linie wird beispielsweise dann überschritten, wenn ein Boden "schief" an das Schlauchstück angeformt wurde.

Weiterhin ist vorgesehen, dass jeweils wenigstens ein Sensor von den wenigstens zwei Sensoren, die einem Ende der Säcke zugeordnet sind, an einem Halteelement angeordnet sind. Wenn vier Sensoren vorgesehen sind, sind bevorzugt zwei Sensoren an je einem Halteelement befestigt. Diese Halteelemente sind an einem gemeinsamen Träger angeordnet. Die Halteelemente und damit die Sensoren sind entlang des Trägers verschiebbar, so dass bei variierenden Bodenformaten die Sensoren relativ zu den Böden einfach positioniert werden können.

Insbesondere ist es vorteilhaft, die Einrichtung zur Überwachung der Geometrie zwischen der Bodendeckblattstation und einer Ausscheideweiche anzuordnen. An dieser Stelle sind die Säcke bereits fertig gestellt. Die Böden liegen in der Ebene des Schlauchkörpers. Nachdem ein jeder Sack überprüft wurde, können die fehlerhaften Säcke sodann unmittelbar über die Weiche aus dem Produktfluss ausgeschieden werden.

Erfindungsgemäß sind die Halteelemente mittels eines Spindeltriebes entlang des Trägers verschiebbar. Der Spindeltrieb kann dabei zumindest eine Spindel umfassen, welche zwei Gewinde mit gegenläufigen, aber betragsmäßig gleichen Steigungen aufweist.

In einer besonders bevorzugten Ausführungsform umfasst die zumindest eine Einrichtung zur Überwachung der Geometrie wenigstens vier Sensoren. Davon sind vorteilhafterweise zwei dazu vorgesehen, die Breite des Bodens auf die zuvor beschriebene Weise zu überwachen. Weitere zwei Sensoren überwachen die Länge und/oder die Geometrie des Bodens. Dabei überwachen sie den Einlaufzeitpunkte und den Auslaufzeitpunkte des Bodens. Aus einem Vergleich der gemessenen Zeitpunkte lässt sich beispielsweise ermitteln, ob der Boden zu der Bodenmittellinie symmetrisch aufgebaut ist Es lassen sich zudem die gemessenen Zeitpunkte mit den an dem zweiten Boden des Sackes gemessenen Zeitpunkten vergleichen, um beurteilen zu können, ob der komplette Sack "schief" gefördert wird. In diesem Fall werden zwar die Böden von den beiden erstgenannten Sensoren als fehlerlos erkannt, weil die überwachte Linie nicht überschritten wird, aber dennoch können die Böden relativ zum Sackkörper verdreht sein.

Damit die Sensoren fehlerfrei arbeiten bzw. günstige und damit vergleichsweise einfache Sensoren einsetzbar sind, müssen sie das Material des Bodens von dem den Boden umgebenden Material, beispielsweise das der Auflagefläche, unterscheiden können. Das Material der Auflagefläche sollte daher im Vergleich zum Sackmaterial andere, von den Sensoren unterscheidbare Eigenschaften aufweisen, beispielsweise bezüglich der Farbe, der Reflektivität oder andere Eigenschaften. Da nun aber in der beschriebenen Vorrichtung Teile der Böden auf dem Sackkörper aufliegen, sind diese unterschiedlichen Eigenschaften nicht immer gegeben, so dass die Sensoren nicht immer fehlerfrei arbeiten. Um dieses Problem zu lösen, ist in weiterer Ausgestaltung der Erfindung vorgesehen, ein einen Kontrast bildendes Element zwischen diesen Teilen des Bodens und den Sackkörper einzubringen. "Kontrast" meint dabei, dass sich dieses Element hinsichtlich der Eigenschaften, die von den Sensoren detektierbar sind, von den entsprechenden Eigenschaften des Sacks unterscheidet. Auf diese Weise ist sichergestellt, dass zuverlässig detektiert wird, wenn Sackmaterial in den Beobachtungsbereich der Sensoren gelangt.

Die Funktionsweise kann dabei bevorzugt wie folgt sein: Ein Sensor, beispielsweise ein Fototaster, bestrahlt die Fläche der Auflage oder des den Kontrast bildenden Elements. Die Strahlung wird reflektiert und vom Fototaster empfangen. Sobald sich Sackmaterial im Strahlengang des Fototasters befindet, empfängt letzterer keine reflektierte Strahlung mehr. Dieses Ereignis wird an die Rechen- und Steuereinheit gemeldet, welche hieraus die Konsequenzen festlegt. Diese Konsequenz kann sein, dass der Sack als fehlerhaft eingestuft wird. Eine weitere Konsequenz kann sein, dass gewartet wird, bis die Strahlung wieder vom Fototaster empfangen wird, um den Zeitraum der Strahlungsunterbrechung zu bestimmen und hieraus Folgerungen bezüglich der Güte des Bodens gezogen werden.

In vorteilhafter Ausgestaltung ist vorgesehen, dass das Kontrast bildende Element gestellfest angeordnet ist, so dass der Sack, der von der eingangs erwähnten Transportvorrichtung bewegt wird, mit seinem Sackkörper unter das Element und mit seinem Bodenteilen oberhalb des Elements eingefädelt wird. In weiterer Ausgestaltung weist das Element vorteilhafterweise an der Anlaufkante eine Schräge auf, so dass dieser Einfädelvorgang zuverlässig abläuft.

Bevorzugt ist dabei das Kontrast bildende Element als Blech, insbesondere als Edelstahlblech, ausgeführt. Vorteilhaft ist es, Bleche der Marke NIROSTA zu verwenden.

Weitere Ausführungsbeispiele der Erfindung gehen aus der gegenständlichen Beschreibung und den Ansprüchen hervor.
Die einzelnen Figuren zeigen:
- Fig. 1: Prinzipskizze einer Vorrichtung zur Herstellung von Gewebesäcken
- Fig. 2: Ansicht einer Station zur Geometriefehlerüberwachung
- Fig. 3: Wie Fig. 1, nur mit fehlerhaftem Sack
- Fig. 4: Ansicht einer weiteren Station zur Geometriefehlerüberwachung
- Fig. 5: Ansicht V - V aus Fig. 1

Die Fig. 1 zeigt schematisch einzelne Schritte zur Verarbeitung eines Gewebeschlauchs zu Säcken, wie sie in Sackherstellungsvorrichtung 1 erfolgen.

Zunächst wird der Gewebeschlauch 2 der Sackherstellungsvorrichtung 1 zugeführt. Dies geschieht vorteilhafterweise durch Abwickeln des einen Wickel 3 bildenden Gewebeschlauchs in einer Abwicklungseinrichtung 4. Anschließend erfährt der Schlauch 2 die so genannte Öffnung in der Öffnungsstation 5. Dabei wird der Gewebeschlauch um ein Innenwerkzeug herum geführt, welches die beiden Lagen voneinander trennt, so dass sich die Lagen, falls sie bei einem der Herstellungsschritte des Schlauches miteinander verklebt wurden, trennen. Nur bei getrennten Lagen kann sichergestellt werden, dass die folgenden Produktionsschritte ordnungsgemäß durchgeführt werden können. Im Anschluss werden die voneinander getrennten Materiallagen des Schlauches wieder aufeinander gelegt. Der Gewebeschlauch kann den nachfolgenden Stationen dadurch zur Verfügung gestellt werden, dass aus einer Flachbahn in einer Schlauchbildungsstation ein Gewebeschlauch hergestellt wird.

Der Gewebeschlauch wird nun der Querschneideeinrichtung 6 zugeführt, die den Gewebeschlauch in einzelne Schlauchstücke vereinzelt.

Anschließend erfolgt eine Änderung der ursprünglichen Transportrichtung z, in der der Schlauch bzw. die Schlauchstücke in Richtung ihrer Längsachsen transportiert wurden, in die neue Transportrichtung x, so dass die Schlauchstücke nun nicht mehr in Richtung z ihrer Schlauchlängsachse, sondern quer hierzu transportiert werden, so dass die Enden der Schlauchstücke zwecks Anformung der Böden seitlich erreichbar sind.

In der folgenden Station, der Bodenöffnungsstation 8, werden beide Enden eines jeden Schlauchstücks geöffnet und die so genannten Bodenquadrate oder Bodenrechtecke gelegt. In der darauf folgenden Ventilstation 9 wird auf eines der beiden offenen Enden ein Ventil aufgelegt und befestigt. Die offenen Böden werden nun in der Bodenschließstation 10 geschlossen, wobei zwei Laschen aneinander oder aufeinander gelegt werden. Die Laschen können miteinander dauerhaft, beispielsweise durch Verschweißen, verbunden werden. Den Abschluss des eigentlichen Sackherstellprozesses bildet das Aufbringen je eines Bodendeckblattes auf die Böden in der Deckblattstation 11. Dazu können die Deckblätter ebenfalls aufgeschweißt werden. Generell sind anstelle des Verschweißens auch andere Fügeverfahren einsetzbar. Die fertigen Säcke werden anschließend in einer Station zur Geometrieüberprüfung 12 kontrolliert. Die fehlerfreien Säcke werden auf einem Sackstapel 13 abgelegt. Die fehlerhaften Säcke werden dagegen über eine nicht dargestellte Weiche aus dem Produktfluss ausgeschleust und auf dem Stapel 14 abgelegt.

Die Figur 2 zeigt Details der Station zur Geometrieüberprüfung 12. Ein Sack 15 wird mittels einer geeigneten Transporteinrichtung 16, die beispielsweise zwei Doppelbandförderer umfasst, über die Auflageflächen 17 transportiert. Diese Auflageflächen 17 umfassen vorzugsweise tischartige Bleche, wie etwa Edelstahlbleche.

Ein Sack 15 umfasst zunächst den Sackkörper 20. An den Enden 18, 19 sind Sackböden 21 angeformt. Die Sackböden 21 umfassen jeweils eine innere Seitenlasche 22 und eine äußere Seitenlasche 23, wobei bei dem Sackherstellungsprozess in der Regel zunächst die äußere Seitenlasche 23 und anschließend die innere Seitenlasche 22 eingeschlagen wird, so dass die innere Seitenlasche 22 die äußere Seitenlasche 23 teilweise überdeckt. In diesem Überdeckungsbereich werden die beiden Laschen 22 und 23 miteinander verbunden, beispielsweise verschweißt oder versiegelt. Die eingeschlagenen Laschen 22 und 23 überdecken auch Teile des vorderen Eckeinschlages 24 und des hinteren Eckeinschlages 25. Auch hier können die sich überlappenden Bereiche miteinander verbunden werden. Schließlich kann jeder Boden noch mit einem Bodendeckblatt 26 abgedeckt werden, was aber nur für das erste Ende 18 des Sacks 15 dargestellt ist. Für das zweite Ende 19 des Sackes 15 wurde auf die Darstellung des Bodendeckblattes 26 verzichtet, um die einzelnen Bestandteile des Sackbodens 21 besser sichtbar zu machen. Jeder Sackboden 21 ist in der Regel symmetrisch zur Bodenmittellinie 27 aufgebaut, so dass diese Linie 27 den Sackboden 21 in zwei Hälften unterteilt. Die Außenkanten jedes Sackbodens sind durch die seitlichen Linien 28 und 29 begrenzt. Diese Linien 28, 29 entsprechen im Wesentlichen den Falzlinien beim Einschlagen der Seitenlaschen 22, 23.

Weitere Bestandteile der genannten Station 12 werden im Folgenden nur für ein Ende 18 des Sacks 15 beschrieben. Aus der Figur 2 ist jedoch ersichtlich, dass alle Komponenten in Bezug auf das andere Ende 19 des Sacks 15 dazu symmetrisch angeordnet sind, aber gleich funktionieren. An dem Seitengestell 30 ist ein Träger 31 angeschlagen, der eine weitere Tragwand 32 trägt. An dieser Tragwand 32 ist ein Blech 33 angeordnet, dessen äußere Kante 34 nahe an der Bodenmittellinie 27 angeordnet ist. Das Bleich 33 ist dabei schwebend über der Auflagefläche 17 angeordnet (siehe Fig. 5), so dass der Sackkörper 20 unter das Blech 33 einläuft. Dazu kann ein Einlaufblech 35 vorgesehen sein, welches mit der Auflagefläche einen Einlauftrichter bildet. Das Blech 33 ist zudem mit Auflaufschrägen 36 versehen, die dafür Sorge tragen, dass der Sackboden 21 auf der in der Figur 2 sichtbaren Oberfläche des Bleches 33 geführt wird.

An dem Träger 31 oder an einem nicht dargestellten separaten Träger sind Halteelemente 37, 38 verschieblich angeordnet. Um das Verschieben zu ermöglichen, ist eine Gewindestange 39 vorgesehen, die in oder an den Halteelementen 37, 38 befestigten Gewindemuttern eingeschraubt ist. Die Gewindestange 39 weist zwei gegenläufige, aber mit gleichen Steigungen versehene Gewinde auf. Die Gewindestange 39 ist in Bezug auf die Gewinde symmetrisch zur Bodenmittellinie 27 aufgebaut, so dass eine Drehung der Gewindestange, die über ein Handrad 40 erfolgen kann, zu einer gleichzeitigen und gleichmäßigen Entfernung von oder Annäherung zur Bodenmittellinie 27 der Halteelemente 37, 38 führt.

An dem Halteelement 37 sind zwei Sensoren 41, 42 angeordnet. Der Sensor 41 tastet dabei den Bereich ab, der, von der Bodenmittellinie 27 aus gesehen, jenseits der der inneren Lasche 22 zugeordneten seitlichen Linie 28 liegt. Dieser Sensor 41 meldet also dann ein Ereignis, wenn Bereiche des ersten Endes 18 des Sacks 15 diese Linie 28 überschreiten. Der zweite Sensor 42 überwacht den Bereich zwischen der Bodenmittellinie 27 und der seitlichen Linie 28. Entsprechend tasten die Sensoren 43, 44 die Bereiche zwischen der Bodenmittellinie 27 und der seitlichen Linie 29 (Sensor 43) bzw. außerhalb der seitlichen Linie (Sensor 44) ab.

Die Sensoren 42 und 43 sollten, wenn ein Boden 21 in deren Abtastbereich eindringt, gleichzeitig ein Signal an eine nicht dargestellte Rechen- und Steuervorrichtung ab. Wenn diese Signale nicht gleichzeitig abgegeben werden, liegt offensichtlich ein Fehler vor (z. B. wenn das Ende des Schlauchstücks nicht gleichmäßig geöffnet wurde), so dass der betreffende Sack als fehlerhaft erkannt und über die Ausscheideweiche zum Stapel 14 befördert wird. Auch beim Auslaufen des Bodens aus den Abtastbereichen der Sensoren 42 und 43 kann die zuvor beschriebene Fehlerdetektion angewendet werden. Aber auch jeder einzelne Sensor 42, 43 kann Fehler detektieren. So können die Detektionszeitpunkte bzw. die daraus berechenbaren Geometriewerte des Bodens mit Sollgeometriewerten verglichen werden. Bei Abweichungen kann der betreffende Sack wiederum ausgeschleust werden.

Die Figur 3 zeigt die Situation, in der das Ende 18 des Schlauchstücks 15 einen Boden 21 aufweist, dessen Lage relativ zum Sackkörper 20 nicht ordnungsgemäß ist. In diesem Fall überragt der Sackboden 21 die Linie 28 und gelangt demzufolge in den Tastbereich des Sensors 41, so dass dieser Sack als fehlerhaft erkannt wird.

Die Figur 4 zeigt ein weiteres Ausführungsbeispiel der Erfindung. Dieses Ausführungsbeispiel kann mit dem Ausführungsbeispiel gemäß der Figuren 2 und 3 in einer Vorrichtung vorgesehen sein. Die in dieser Figur 4 gezeigte Einrichtung dient der Kontrolle der gerade geöffneten Enden 18 und 19 des Schlauchstücks. Diese Enden sind noch nicht zu einem geschlossenen Boden zugelegt worden. Dennoch bietet sich hier schon eine Kontrolle an. So kann in der Folge beispielsweise auf das Aufbringen eines Bodendeckblatts verzichtet werden, wenn das Schlauchstück schon nach dem Aufziehen der Enden als fehlerhaft eingestuft wird. Die Anordnung der Sensoren entspricht der Anordnung gemäß der Figur 2, wobei gleiche Elemente mit gleichen Bezugszeichen versehen sind.

| **Bezugszeichenliste** | |
|---|---|
| 1 | Sackherstellungsvorrichtung |
| 2 | Gewebeschlauch |
| 3 | Wickel |
| 4 | Abwicklungseinrichtung |
| 5 | Lagentrennstation |
| 6 | Querschneideeinrichtung |
| 7 | Einrichtung zur Änderung der Transportrichtung |
| 8 | Bodenöffnungsstation |
| 9 | Ventilstation |
| 10 | Bodenschließstation, Zulegestation |
| 11 | Deckblattstation |
| 12 | Station zur Geometrieüberprüfung |
| 13 | Sackstapel |
| 14 | Stapel |
| 15 | Sack |
| 16 | Transporteinrichtung |
| 17 | Auflagefläche |
| 18 | erstes Ende des Sacks 15 |
| 19 | zweites Ende des Sacks 15 |
| 20 | Sackkörper |
| 21 | Sackboden |
| 22 | innere Seitenlasche |
| 23 | äußere Seitenlasche |
| 24 | vorderer Eckeinschlag |
| 25 | hinterer Eckeinschlag |
| 26 | Bodendeckblatt |
| 27 | Bodenmittellinie |
| 28 | seitliche Linie |
| 29 | seitliche Linie |
| 30 | Seitengestell |
| 31 | Träger |
| 32 | Tragwand |
| 33 | Blech |
| 34 | äußere Kante |
| 35 | Einlaufblech |
| 36 | Auflaufschräge |
| 37 | Halteelement |
| 38 | Halteelement |
| 39 | Gewindestange |
| 40 | Handrad |
| 41 | Sensor |
| 42 | Sensor |
| 43 | Sensor |
| 44 | Sensor |

## Patentansprüche

1. Vorrichtung (1) zur Herstellung von Säcken aus Schlauchstücken, welche Gewebe aus gereckten Kunststoffbändchen umfassen und aus zwei übereinander liegenden Materiallagen bestehen, wobei zumindest die folgenden Einrichtungen vorgesehen sind:
• eine Transportvorrichtung, mit welcher die Schlauchstücke in einer Transportrichtung (x), die quer zu ihrer Erstreckungsrichtung (z) verläuft, in horizontaler Lage förderbar sind,
• eine Bodenöffnungsstation (8), mit welcher (8) an zumindest einem Ende eines Schlauchstücks ein offenes Bodenrechteck unter Ausbildung von Eckeinschlägen erzeugbar ist,
• eine Zulegestation (10), mit welcher (10) das offene Bodenrechteck zum Verschließen des Bodens zufaltbar ist,
• eine Bodendeckblattstation (11), mit welcher (11) ein Bodendeckblatt (11) auf den verschlossenen Boden aufbringbar ist,
wobei der offene oder geschlossene Boden nach dem Passieren einer der vorgenannten Stationen parallel zu der Ebene liegt, die durch die Ebene des Schlauchstücks festgelegt ist, wobei an dieser Stelle zumindest eine Einrichtung zur Überwachung der Geometrie des offenen Bodenrechtecks, der Eckeinschläge und/oder des verschlossenen Bodens und/oder zur Überwachung der Breite des Sackes vorgesehen ist
**dadurch gekennzeichnet, dass**
die zumindest eine Einrichtung zur Überwachung der Geometrie wenigstens zwei, einem Boden zugeordnete und mit jeweils wenigstens einem Sensor bestückte Halteelemente umfasst, welche auf einem gemeinsamen Träger angeordnet sind, wobei die Halteelemente mittels zumindest eines Spindeltriebs entlang des gemeinsamen Trägers verschiebbar sind.

2. Vorrichtung nach Anspruch 1,
**dadurch gekennzeichnet, dass**
die zumindest eine Einrichtung zur Überwachung der Geometrie zwischen der Bodendeckblattstation und einer Ausscheideweiche angeordnet ist.

3. Vorrichtung nach einem der vorstehenden Ansprüche,
**dadurch gekennzeichnet, dass**
die zumindest eine Einrichtung zur Überwachung der Geometrie wenigstens zwei Sensoren umfasst, welche einem Boden des fertigen Sackes zugeordnet sind.

4. Vorrichtung nach dem vorstehenden Anspruch,
**dadurch gekennzeichnet, dass**
mit diesen beiden Sensoren die Breite des Bodens kontrollierbar ist.

5. Vorrichtung nach einem der vorstehenden Ansprüche,
**dadurch gekennzeichnet, dass**
der Spindeltrieb zumindest eine Spindel umfasst, welche zwei Gewinde mit gegenläufigen Steigungen aufweist.

6. Vorrichtung nach einem der vorstehenden Ansprüche,
**dadurch gekennzeichnet, dass**
die zumindest eine Einrichtung zur Überwachung der Geometrie wenigstens vier Sensoren umfasst, welche einem Boden des fertigen Sackes zugeordnet sind.

7. Vorrichtung nach dem vorstehenden Anspruch.
**dadurch gekennzeichnet,**
- **dass** mit wenigstens zwei Sensoren die Breite des Bodens kontrollierbar ist und
- **dass** mit weiteren wenigstens zwei Sensoren die Länge und/oder die Geometrie des Bodens kontrollierbar ist.

8. Vorrichtung nach einem der vorstehenden Ansprüche,
**dadurch gekennzeichnet, dass**
ein einen Kontrast bildendes Element zwischen den Sackkörper und der auf dem Sackkörper aufliegenden Bodenteils einbringbar ist.

9. **Vorrichtung** nach dem vorstehenden Anspruch,
**dadurch gekennzeichnet, dass**
das Kontrast bildende Element gestellfest angeordnet ist.

10. Vorrichtung nach einem der beiden vorstehenden Ansprüche,
**dadurch gekennzeichnet, dass**
das Kontrast bildende Element ein Blech, vorzugsweise ein Edelstahlblech, ist.

11. Vorrichtung nach einem der vorstehenden Ansprüche,
**dadurch gekennzeichnet, dass**
das Blech an zumindest einer Kante eine Schräge umfasst, so dass das Blech zwischen Sackkörper und Boden einfädelbar ist.

12. Verfahren zur Herstellung von Säcken aus Schlauchstücken (2), welche (2) Gewebe aus gereckten Kunststoffbändchen umfassen und aus zwei übereinander liegenden Materialbahnen bestehen, wobei:
• die Schlauchstücke (2) in einer Transportrichtung (x), die quer zu ihrer Erstreckungsrichtung (z) verläuft, in horizontaler Lage mittels einer Transportvorrichtung gefördert werden,
• an zumindest einem Ende (5) eines Schlauchstücks (2) ein offenes Bodenrechteck (5) unter Ausbildung von Eckeinschlägen in eine Bodenöffnungsstation (3) erzeugt werden,
• das offene Bodenrechteck zum Verschließen des Bodens in einer Zulegestation (7) zugefaltet wird,
• ein Bodendeckblatt auf den verschlossenen Boden in einer Bodendeckblattstation (8) aufgebracht wird,
wobei der Boden nach dem Passieren der Bodendeckblattstation parallel zu der Ebene liegt, die durch die Ebene des Schlauchstücks festgelegt ist,
zumindest die Geometrie des offenen Bodenrechtecks, der Eckeinschläge und/oder des verschlossenen Bodens mittels zumindest einer Einrichtung zur Uberwachung der Geometrie überwacht und ein fehlerbehafteter Sack nach Erkennung eines Fehlers ausgeschleust wird,
**dadurch gekennzeichnet, dass**
die zumindest eine Einrichtung zur Überwachung der Geometrie wenigstens zwei, einem Boden zugeordnete und mit jeweils wenigstens einem Sensor bestückte Halteelemente umfasst, welche auf einem gemeinsamen Träger angeordnet sind, wobei die Halteelemente mittels zumindest eines Spindeltriebs entlang des gemeinsamen Trägers verschoben werden.

## Claims

1. Apparatus (1) for producing sacks from tubular parts which comprise fabrics from oriented plastics tapes and are composed of two material layers lying on top of one another, wherein at least the following installations are provided:
- a conveying apparatus by way of which the tubular parts are conveyable in a horizontal position in a conveying direction (x) which runs so as to be transverse to the direction of extent (z) of said tubular parts;
- a base opening station (8) by way of which (8) on at least one end of a tubular part an open base rectangle is producible, while configuring corner tuck-ins;
- a folding station (10) by way of which (10) the open base rectangle is foldable in order to close the base;
- a base cover sheet station (11) by way of which (11) a base cover sheet (11) is placeable onto the closed base;
wherein the open or closed base after having passed one of the abovementioned stations lies parallel with that plane that is defined by the plane of the tubular part, wherein at least one installation for monitoring the geometry of the open base rectangle, of the corner tuck-ins and/or of the closed base and/or for monitoring the width of the sack is provided at this point,
**characterized in that**
the at least one installation for monitoring the geometry comprises at least two retaining elements which are assigned to a base and are in each case equipped with at least one sensor and which are disposed on a common support, wherein the retaining elements are displaceable along the common support by means of at least one spindle drive.

2. Apparatus according to Claim 1,
**characterized in that**
the at least one installation for monitoring the geometry is disposed between the base cover sheet station and an elimination turnout.

3. Apparatus according to one of the preceding claims,
**characterized in that**
the at least one installation for monitoring the geometry comprises at least two sensors which are assigned to a base of the completed sack.

4. Apparatus according to the preceding claim,
**characterized in that**
the width of the base is controllable by way of these two sensors.

5. Apparatus according to one of the preceding claims,
**characterized in that**
the spindle drive comprises at least one spindle which has two threads with opposing threads.

6. Apparatus according to one of the preceding claims,
**characterized in that**
the at least one installation for monitoring the geometry comprises at least four sensors which are assigned to a base of the completed sack.

7. Apparatus according to the preceding claim,
**characterized in**
- **that** the width of the base is controllable by way of at least two sensors; and
- **that** the length and/or the geometry of the base are/is controllable by way of at least two further sensors.

8. Apparatus according to one of the preceding claims,
**characterized in that**
an element which forms a contrast is introducible between the sack body and the base part which bears on the sack body.

9. Apparatus according to the preceding claim,
**characterized in that**
the element which forms a contrast is disposed so as to be fixed to the frame.

10. Apparatus according to one of the two preceding claims,
**characterized in that**
the element which forms a contrast is a sheet-metal panel, preferably a stainless-steel panel.

11. Apparatus according to one of the preceding claims,
**characterized in that**
the sheet-metal panel at least on one edge comprises an inclination such that the sheet-metal panel is interthreadable between the sack body and the base.

12. Method for producing sacks from tubular parts (2) which (2) comprise fabrics from oriented plastics tapes and are composed of two material webs lying on top of one another, wherein:
- the tubular parts (2) are conveyed by means of a conveying apparatus in a horizontal position in a conveying direction (x) which runs so as to be transverse to the direction of extent (z) of said tubular parts;
- on at least one end (5) of a tubular part (2) an open base rectangle (5) is produced in a base opening station (3), while configuring corner tuck-ins;
- the open base rectangle for closing the base is folded shut in a folding station (7);
- a base cover sheet is placed onto the closed base in a base cover sheet station (8);
wherein the base after having passed the base cover sheet station lies parallel with that plane that is defined by the plane of the tubular part, at least the geometry of the open base rectangle, of the corner tuck-ins and/or of the closed base is monitored by means of at least one installation for monitoring the geometry and a faulty sack is eliminated after identification of a fault,
**characterized in that**
the at least one installation for monitoring the geometry comprises at least two retaining elements which are assigned to a base and are in each case equipped with at least one sensor and which are disposed on a common support, wherein the retaining elements are displaced along the common support by means of at least one spindle drive.

## Revendications

1. Dispositif (1) de fabrication de sacs à partir de morceaux de tuyau souple, qui comprennent des tissus en bandelettes de matière plastique étirées et se composent de deux couches de matériau superposées, dans lequel il est prévu au moins les dispositifs suivants:
• un dispositif de transport, avec lequel les morceaux de tuyau souple peuvent être transportés en position horizontale dans une direction de transport (x), qui est transversale à leur direction d'extension (z),
• une station d'ouverture de fond (8), avec laquelle (8) un rectangle de fond ouvert peut être produit à au moins une extrémité d'un morceau de tuyau souple avec formation de plis d'angle,
• une station de fermeture (10), avec laquelle (10) le rectangle de fond ouvert peut être replié pour la fermeture du fond,
• une station de pose de feuille de recouvrement de fond (11), avec laquelle (11) une feuille de recouvrement de fond (11) peut être appliquée sur le fond fermé,
dans lequel le fond ouvert ou fermé est déposé, après la traversée d'une des stations précitées, parallèlement au plan qui est défini par le plan du morceau de tuyau souple, dans lequel il est prévu à cet endroit au moins un dispositif pour la surveillance de la géométrie du rectangle de fond ouvert, des plis d'angle et/ou du fond fermé et/ou pour la surveillance de la largeur du sac,
**caractérisé en ce que** ledit au moins un dispositif pour la surveillance de la géométrie comprend au moins deux éléments de maintien associés à un fond et équipés respectivement d'au moins un capteur, qui sont disposés sur un support commun, dans lequel les éléments de maintien peuvent être déplacés le long du support commun au moyen d'au moins une commande à broche.

2. Dispositif selon la revendication 1, **caractérisé en ce que** ledit au moins un dispositif pour la surveillance de la géométrie est disposé entre la station de pose de feuille de recouvrement de fond et un aiguillage de triage.

3. Dispositif selon l'une quelconque des revendications précédentes, **caractérisé en ce que** ledit au moins un dispositif pour la surveillance de la géométrie comprend au moins deux capteurs, qui sont associés à un fond du sac terminé.

4. Dispositif selon la revendication précédente, **caractérisé en ce que** la largeur du fond peut être contrôlée avec ces deux capteurs.

5. Dispositif selon l'une quelconque des revendications précédentes, **caractérisé en ce que** la commande à broche comprend au moins une broche, qui présente deux filets de pas contraires.

6. Dispositif selon l'une quelconque des revendications précédentes, **caractérisé en ce que** ledit au moins un dispositif pour la surveillance de la géométrie comprend au moins quatre capteurs, qui sont associés à un fond du sac terminé.

7. Dispositif selon la revendication précédente, **caractérisé en ce que**
- la largeur du fond peut être contrôlée avec au moins deux capteurs et
- la longueur et/ou la géométrie du fond peut être contrôlée avec au moins deux autres capteurs.

8. Dispositif selon l'une quelconque des revendications précédentes, **caractérisé en ce qu'**un élément formant un contraste peut être introduit entre le corps de sac et la partie de fond appliquée sur le corps de sac.

9. Dispositif selon la revendication précédente, **caractérisé en ce que** l'élément formant contraste est disposé avec une structure fixe.

10. Dispositif selon l'une quelconque des deux revendications précédentes, **caractérisé en ce que** l'élément formant contraste est une tôle, de préférence une tôle en acier spécial.

11. Dispositif selon l'une quelconque des revendications précédentes, **caractérisé en ce que** la tôle comporte un chanfrein sur au moins un côté, de telle manière que la tôle puisse être insérée entre le corps de sac et le fond.

12. Procédé de fabrication de sacs à partir de morceaux de tuyau souple (2), qui (2) comprennent des tissus en bandelettes de matière plastique étirées et se composent de deux bandes de matériau superposées, dans lequel:
• on transporte les morceaux de tuyau souple (2) en position horizontale au moyen d'un dispositif de transport, dans une direction de transport (x) qui est transversale à leur direction d'extension (z),
• à au moins une extrémité (5) d'un morceau de tuyau souple (2), on produit un rectangle de fond ouvert (5) avec formation de plis d'angle dans une station d'ouverture de fond (3),
• on replie le rectangle de fond ouvert pour fermer le fond dans une station de fermeture (7),
• on applique une feuille de recouvrement de fond sur le fond fermé dans une station de pose de feuille de recouvrement de fond (8),
dans lequel, après la traversée de la station de pose de feuille de recouvrement de fond, le fond est déposé parallèlement au plan qui est défini par le plan du morceau de tuyau souple, on surveille la géométrie du rectangle de fond ouvert, des plis d'angle et/ou du fond fermé au moyen d'au moins un dispositif pour la surveillance de la géométrie et on élimine un sac défectueux après identification d'un défaut, **caractérisé en ce que** ledit au moins un dispositif pour la surveillance de la géométrie comprend au moins deux éléments de maintien associés à un fond et équipés respectivement d'au moins un capteur, qui sont disposés sur un support commun, dans lequel on déplace les éléments de maintien le long du support commun au moyen d'au moins une commande à broche.
